# EUROPÄISCHE PATENTSCHRIFT

(11) **EP 3 174 608 B1**
(45) Veröffentlichungstag und Bekanntmachung des Hinweises auf die Patenterteilung: **20.01.2021**
(21) Anmeldenummer: 15750942.3
(22) Anmeldetag: 28.07.2015
(51) Int. Cl.: A63B 21/072, A63B 21/055, A63B 21/06, A63B 21/00

(54) **SPORTHANTEL**
SPORTS DUMBBELL
HALTÈRE DE CONDITIONNEMENT PHYSIQUE

(30) Priorität: 31.07.2014 DE 102014110846
(43) Veröffentlichungstag der Anmeldung: 07.06.2017
(73) Patentinhaber: YAB Fitness GmbH, 22303 Hamburg (DE)
(72) Erfinder: POLENZ, Christian, 21614 Buxtehude (DE)
(74) Vertreter: Groth, Wieland
(86) Internationale Anmeldenummer: PCT/EP2015/067228
(87) Internationale Veröffentlichungsnummer: WO 2016/016220

(56) Entgegenhaltungen:
- JP-A- H11 216 199
- JP-U- S6 092 555
- JP-U- S52 138 874
- US-A- 5 761 767
- US-A1- 2009 280 967
- US-A1- 2014 179 495
- US-B1- 7 824 312
- US-B1- 8 684 889

## Beschreibung

Die Erfindung betrifft eine Sporthantel.

Aus der DE 8135835 U1 ist eine Kurzhantel bekannt. Die Kurzhantel besteht aus zwei hohlen Hantelkörpern, die an einem Mittelstück festgeschraubt sind.

Aus der DE 76154073 U ist eine Hantel bekannt, die aus einem Kunststoffhohlkörper hergestellt ist, der eine mit einer Gewindeschraube verschließbare Öffnung zum Einführen von Wasser aufweist.

Die Hanteln bewirken bei der Betätigung eine Belastung der Handgelenke, die nachteilig ist und auf die Dauer zu Verletzungen durch Überbeanspruchung führen kann.

Aus der JP S52 138874 U ist eine Hantel zum Trainieren von Kampfsportarten beschrieben gemäß dem Oberbegriff des Anspruchs 1, die einen Griffabschnitt und einen Gewichtsabschnitt aufweist, die O-förmig miteinander verbunden sind und relativ klein dimensioniert sind. Die Hantel liegt beim Training fest in der Hand des Trainierenden.

In der US 5,761,767 ist ein ergonomisch geformter Griff beschrieben.

In der US 7,824,312 B1 ist ein unter Vorspannung stehender Handgriff offenbart, der das Trainieren der Handmuskulatur ermöglicht.

In der US 8,684,889 B1 ist ein an eine herkömmliche Hantel montierbarer Griff offenbart, der gelenkig mit der Hantel verbunden ist.

In der JP 10033615 ist eine symmetrisch ausgebildete Hantel mit einem Griff offenbart, der fest mit den Fingern einer Hand gegriffen werden kann und während des Trainings fest in der Hand liegt.

In der DE 247381 ist eine Hantel mit einer Hubgewichtsanordnung, deren Schwerpunkt gegenüber der Griffstange versetzt ist, offenbart. Die Anordnung ist in der Konstruktion sehr aufwändig.

Aus der DE 20 2012 003 777 U1 ist eine Fausthantel bekannt, deren Gewicht mittels der Hand umfasst wird.

Aus dem deutschen Geschmacksmuster DE 40 2011 001 849 ist eine asymmetrische Hantel bekannt.

Der Nachteil der oben genannten Hantel ist die asymmetrische Gewichtsverteilung entlang der Griffachse.

Aus der US 2014/0024506 A1 ist eine Sporthantel mit zwei seitlichen Gewichten bekannt, die durch eine Verbindungsstange miteinander verbunden sind, von der ein Griff abgeht. Nachteilig an der Hantel ist die instabile Lage auf dem Handgelenk des Sportlers.

Es ist Aufgabe der Erfindung, eine Hantel der eingangs genannten Art zur Verfügung zu stellen, die besonders handgelenkschonende Übungen ermöglicht.

Die Aufgabe wird durch eine eingangs genannte Hantel mit den Merkmalen des Anspruchs 1 erfüllt.

Die erfindungsgemäße Sporthantel weist einen Griffabschnitt auf, der entlang einer Griffachse verläuft, und eine vom Griffabschnitt senkrecht zur Griffachse beabstandete und parallel zur Griffachse verlaufende Auflagenachse eines Auflagenabschnitts, der mit wenigstens einem Ende mit dem Griffabschnitt relativ unbeweglich verbunden ist. Die Sporthantel weist einen Schwerpunkt auf, der innerhalb des Auflagenabschnitts angeordnet ist, und ein Abstand zwischen der Griffachse und der Auflagenachse beträgt wenigstens 11 cm. Die Sporthantel bildet einen geschlossen ringförmigen oder offen ringförmigen Korpus in ihrer äußeren Form aus. Unter geschlossen ringförmig wird hier sehr allgemein eine geschlossene äußere Form verstanden, die eine Durchgriffsöffnung und den sie umgebenden Korpus aufweist. Sie muss nicht streng kreisförmig ausgebildet sein. Unter offen ringförmig wird die eben beschriebene äußere Form des Korpus verstanden, in deren umlaufendem Ring ein Segment fehlt. Der Korpus ist dann im Wesentlichen U-förmig oder U-förmig mit aufeinanderzuweisenden U-Enden.

Durch die erfindungsgemäße Kombination des Abstandes zwischen Auflagenachse und Griffachse sowie der Anordnung des Schwerpunktes innerhalb des Auflagenabschnittes, dort vorzugsweise in Ausdehnung des Auflagenabschnittes in Richtung der Auflagenachse mittig, kann die Hantel vom Sportler an der Griffachse gegriffen werden und mit dem Auflagenabschnitt auf dem handseitigen Ende des Unterarmes abgelegt werden, wobei zur Überwindung der Trägheit der Hantel bei der Durchführung von Sportübungen eine Kraft gegen den Schwerpunkt der Hantel ausgeübt wird, die mit dem Unterarm erzeugt wird und dabei keine Drehmomente im Handgelenk oder im Arm hervorruft. Eine derartige Hantel eignet sich zur Durchführung von besonders schonenden Sportübungen.

Unter einer Sporthantel ist hier eine Kurzhantel zu verstehen, die mit einer Hand des Sportlers greifbar ist und auch dazu bestimmt ist. Die Ausdehnung der Hantel entlang der Griffachse beträgt vorzugsweise höchstens 30 cm, vorzugsweise liegt sie zwischen 20 cm und 30 cm.

Vorzugsweise liegt der Abstand zwischen Griffachse und Auflagenachse zwischen 11 cm und 13 cm. Der Griffabschnitt ist vorzugsweise über seine gesamte Ausdehnung entlang der Griffachse gleich und im Querschnitt senkrecht zur Griffachse kreisförmig ausgebildet und weist einen Durchmesser von etwa 3 cm auf. Der Auflagenabschnitt ist im Querschnitt senkrecht zur Auflagenachse entlang der Auflagenachse vorzugsweise gleichförmig und kreisförmig ausgebildet mit einem Durchmesser zwischen 4 cm bis 5,5 cm. Der Abstand von den sich gegenüberliegenden Innenwandungen des Griffabschnittes und des Auflagenabschnitts liegt bei etwa 6 cm.

Der Auflagenabschnitt ist vorzugsweise schwerer als der Griffabschnitt ausgebildet, um die Verlagerung des Schwerpunktes in der beanspruchten Weise zu erzielen.

Vorzugsweise bildet die Hantel einen geschlossen ringförmigen Korpus in ihrer äußeren Form aus. Dazu weisen günstigerweise der Griffabschnitt entlang der Griffachse sich gegenüberliegend ein erstes und ein zweites Ende und der Auflagenabschnitt entlang der Auflagenachse sich gegenüberliegend ein erstes und zweites Ende auf. Das erste Ende des Griffabschnitts ist mit dem ersten Ende des Auflagenabschnitts und das zweite Ende des Griffabschnitts mit dem zweiten Ende des Auflagenabschnittes über einen ersten bzw. zweiten Verbindungsabschnitt verbunden. Unter einer ringförmigen Außenform wird hier eine geschlossene Außenform verstanden, die in etwa eine ringförmige Gestalt, also eine geschlossene Gestalt aufweist mit einem vorzugsweise einzigen Durchgriffsloch für die Hand des Sportlers.

In einer alternativen Ausführungsform bildet die Hantel einen im Wesentlichen U-förmigen oder U-förmigen Korpus aus. Der Griffabschnitt weist entlang der Griffachse sich gegenüberliegend ein erstes und ein zweites Ende auf, und der Auflagenabschnitt weist entlang der Auflagenachse sich gegenüberliegend ein erstes und ein zweites Ende auf. Das erste Ende des Griffabschnitts ist mit dem ersten Ende des Auflagenabschnitts mittels eines ersten Verbindungsabschnitts verbunden, aber das zweite Ende des Griffabschnitts weist keine direkte Verbindung mit dem zweiten Ende des Auflagenabschnitts auf.

Vorzugsweise beträgt ein maximaler Durchmesser des Auflagenabschnitts zwischen 8,5 cm bis 12 cm, und ein minimaler Durchmesser des Griffabschnitts liegt bei 3 cm.

In einer anderen Ausführungsform der erfindungsgemäßen Sporthantel ist der maximale Durchmesser des Auflagenabschnitts höchstens dreimal so hoch wie ein minimaler Durchmesser des Griffabschnitts.

Beide Ausführungsformen ermöglichen es, die Hantel zum einen mit einer Hand angenehm zu fassen und dennoch durch den größeren Auflagenabschnitt eine Gewichtsverteilung in Richtung des Unterarmes des Sportlers vorzunehmen.

In einer besonders bevorzugten Ausführungsform der erfindungsgemäßen Sporthantel ist an ersten und zweiten Enden des Griffabschnittes jeweils ein Ende eines Bandes vorgesehen. Bei dem Band kann es sich um ein elastisches und günstigerweise auch um ein längenverstellbares Band handeln.

Vorzugsweise ist die gesamte Sporthantel in ihrer Außenform vollflächig von einem Kunststoffüberzug überzogen. Die Sporthantel kann als ein einzelnes oder mehrstückiges Spritzgussbauteil ausgebildet sein. Sie weist vorzugsweise jedoch keine Verschraubungen oder andere abstehende Mittel auf, die zu Verletzungen führen könnten.

Es ist auch denkbar, dass die Sporthantel aus einem Gussteil, insbesondere Spritzgussbauteil, gefertigt ist oder aus zwei Spritzgussbauteilen in einer glatten Außenkontur zusammengefügt, insbesondere zusammengeklebt ist.

Vorzugsweise weist der Griffabschnitt eine Daumenkerbe in Form einer Vertiefung auf, die der Hand des Sportlers zusätzlichen Halt gibt.

Die Erfindung wird anhand eines Ausführungsbeispiels in sieben Figuren beschrieben. Dabei zeigen:
- Fig. 1: seitliche Prinzipansicht einer erfindungsgemäßen Sporthantel in einer ersten Ausführungsform,
- Fig. 2: eine perspektivische Ansicht der Sporthantel in Fig. 1,
- Fig. 3a - Fig. 3c: Lagerungen der Hantel in Fig. 1 in einer Hand eines Sportlers,
- Fig. 4: Sporthantel in Fig. 1 mit Band zur Halterung am Fuß,
- Fig. 5: eine erfindungsgemäße Sporthantel in einer zweiten Ausführungsform.

Die Figuren 1 - 4 zeigen eine Sporthantel in einer ersten Ausführungsform.

Die in Fig. 1 dargestellte Sporthantel 1 weist einen Griffabschnitt 2 und einen Auflagenabschnitt 3 auf. Der Griffabschnitt 2 umfasst eine mittig entlang seiner Längsausdehnung angeordnete Griffachse L1. Der Griffabschnitt 2 ist dazu bestimmt, vom Sportler mit einer Hand umfasst zu werden. Dem Griffabschnitt 2 senkrecht zur Griffachse L1 gegenüberliegend ist der Auflagenabschnitt 3 angeordnet. Der Auflagenabschnitt 3 weist eine parallel zur Griffachse L1 angeordnete Auflagenachse L2 auf. Griffachse L1 und Auflagenachse L2 sind jeweils zentral durch die jeweiligen Abschnitte 2, 3 geführt.

Der Griffabschnitt 2 weist entlang seiner Griffachse L1 sich gegenüberliegend ein erstes Ende und ein zweites Ende auf, und der Auflagenabschnitt 2 weist ebenfalls entlang der Auflagenachse L2 sich gegenüberliegend ein erstes Ende und ein zweites Ende auf. Die jeweils ersten Enden sind über einen ersten bogenförmigen Verbindungsabschnitt 4 starr und positionsfest miteinander verbunden. Die beiden zweiten Enden sind ebenfalls über einen im Wesentlichen spiegelsymmetrisch zum ersten Verbindungsabschnitt 4 ausgebildeten zweiten Verbindungsabschnitt 5 starr und positionsfest miteinander verbunden. Ein Abstand d1 zwischen Innenwandungen des Griffabschnittes 2 und des Auflagenabschnittes 3 beträgt hier 6 cm. Es sind jedoch auch andere Größen denkbar. Ein Abstand d2 der Griffachse L1 und der Auflagenachse L2 beträgt zwischen 11 cm und 13 cm. Der Abstand d2 ist so bemessen, dass beim Greifen des Griffabschnittes 2 mit der Hand des Sportlers der Auflagenabschnitt 3 ellenbogenseitig des Handgelenkes auf seinem Unterarm aufliegt. Durch die Auflage des Gewichtes auf dem Unterarm wird das Handgelenk gegenüber herkömmlichen Hanteln deutlich weniger belastet, wenn Sportübungen durchgeführt werden.

Ein Durchmesser D1 des Griffabschnittes 2 beträgt wenigstens 3 cm. Er ist hier entlang seiner gesamten Ausdehnung entlang der Griffachse L1 konstant. Ein Durchmesser D2 des Auflagenabschnittes 3 liegt zwischen 8,5 cm bis 11 cm. Er ist in der Ausführungsform in Fig. 1 entlang seiner gesamten Ausdehnung entlang der Auflagenachse L2 ebenfalls konstant.

Die Gewichtsverteilung ist so bemessen, dass ein Schwerpunkt S der Sporthantel 1 in Richtung der Griffachse L1 mittig am Griffabschnitt 2 angeordnet ist, jedoch ist der Schwerpunkt S senkrecht zur Griffachse L1 nicht innerhalb des Griffabschnittes 2 angeordnet, sondern innerhalb des Auflagenabschnittes 3, so dass das Gewicht der Sporthantel bei Sportübungen eben nicht über die Handgelenke bewegt wird, sondern über die handseitigen Enden der Unterarme. Die Sporthantel 1 ist entlang einer senkrecht zur Griffachse L1 und Auflagenachse L2 angeordneten Spiegelebene im Wesentlichen spiegelsymmetrisch ausgebildet, um eine etwa mittige Positionierung entlang der Achsenrichtung zu ermöglichen.

Fig. 2 zeigt die Sporthantel 1 in Fig. 1 in einer perspektivischen Ansicht. Der entlang der Längsachse L1 ausgedehnte Griffabschnitt 3 weist an seinem ersten und zweiten Ende je einen Verbindungsabschnitt 4, 5 auf, das jeweils mit einem ersten und zweiten Ende des Griffabschnittes 2 verbunden ist. Griffabschnitt 2, Verbindungsabschnitte 4, 5 und Auflagenabschnitt 3 bilden eine geschlossen ringförmige Außenform aus, wobei unter Ring hier nicht eine streng kreisförmige äußere Form gemeint ist, sondern eine geschlossene Form mit einem Durchgriffsloch 7. Das Durchgriffsloch 7 ist zum Durchgreifen der Sportlerhand bestimmt.

Ein Querschnitt der Verbindungsabschnitte 4, 5 ist gleich und der des Auflagenabschnittes 3 ist senkrecht zur Umfangsrichtung im Wesentlichen auch gleichbleibend, ein Querschnitt des Griffabschnittes 2 entlang und senkrecht zur Umfangsrichtung ist mit 3 cm im Durchmesser D1 deutlich kleiner als der Durchmesser D2 des Auflagenabschnitts 3. Der Durchmesser D2 des Auflagenabschnitts 3 beträgt zwischen 8,5 cm bis 11 cm. Die äußeren Maße der Sporthantel betragen in Fig. 2 in Richtung der Griffachse L1 bzw. Auflagenachse L2 28 cm bis 30 cm und senkrecht zur Griffachse 17,5 cm bis 20 cm.

Die Figuren 3a bis 3c zeigen die Griffhaltung eines Sportlers zur Durchführung von Sportübungen. 3b zeigt die Sporthantel 1 der Fig. 1, die vom Sportler am Griffabschnitt 2 gegriffen wird. Der Auflagenabschnitt 3 liegt auf der Außenhandseite des Unterarmes auf, wobei der Auflagepunkt des Griffabschnitts 2 armseitig des Handgelenkes liegt. Der Schwerpunkt S der gesamten Sporthantel 1 liegt ebenfalls im Inneren des Auflagenabschnitts 3, so dass beim Bewegen des Armes der Angriffspunkt der Kraft armseitig des Handgelenkes vorgesehen ist und damit keine übermäßige Beanspruchung des Handgelenkes stattfindet.

Fig. 3b und 3c zeigen eine Griffhaltung der Sporthantel 1 bei geöffneter Hand; einmal in einer Ansicht vorderhändig und einmal in einer Ansicht rückhändig.

Fig. 4 zeigt eine zweite Ausführungsform der erfindungsgemäßen Sporthantel 1, wobei an den Verbindungsabschnitten 4, 5 (nicht eingezeichnete) Ösen vorgesehen sind, an deren Enden ein elastisches und/oder längenverstellbares Band 8 angeordnet ist, und die Sporthantel kann daher hinter der Ferse des Sportlers gehalten werden, wenn der Sportler den Fuß durch die Durchgriffsöffnung 7 der Sporthantel steckt. Es können dann auch Kräftigungs- und Sportübungen mit den Beinen durchgeführt werden.

Fig. 5 zeigt eine zweite Ausführungsform der erfindungsgemäßen Sporthantel 1. Gleiche Bezugszeichen bedeuten gleiche Merkmale. Die Sporthantel 1 weist einen Griffabschnitt 2 und einen Auflagenabschnitt 3 auf, die wie in der ersten Ausführungsform ausgeformt sein können. Im Gegensatz zur ersten Ausführungsform ist zwischen dem Griffabschnitt 2 und dem Auflagenabschnitt 3 lediglich der zweite Verbindungsabschnitt 5 vorgesehen, der den Griffabschnitt 2 und den Auflagenabschnitt 3 positionsfest relativ zueinander hält. Ein erster Verbindungsabschnitt 4 existiert nicht. Die Sporthantel 1 ist an dem ersten Ende offen. Die Sporthantel 1 ist daher in einem Querschnitt in der durch die Griffachse L1 und die Auflagenachse L2 gebildeten Ebene nicht ringförmig wie in der ersten Ausführungsform, sondern im Wesentlichen U-förmig ausgebildet. Der Schwerpunkt S ist innerhalb des Auflagenabschnitts 3 angeordnet.

### Bezugszeichenliste

- 1: Sporthantel
- 2: Griffabschnitt
- 3: Auflagenabschnitt
- 4: erster Verbindungsabschnitt
- 5: zweiter Verbindungsabschnitt

- 7: Durchgriffsloch
- 8: Band

- d1: Abstand
- d2: Abstand

- D1: Durchmesser Griffabschnitt
- D2: Durchmesser Auflagenabschnitt

- L1: Griffachse
- L2: Auflagenachse

- S: Schwerpunkt

## Patentansprüche

1. Sporthantel mit einem Griffabschnitt (2), der entlang einer Griffachse (L1) verläuft, und einer vom Griffabschnitt (2) senkrecht zur Griffachse (L1) beabstandeten und parallel zur Griffachse (L1) verlaufenden Auflagenachse (L2) eines Auflagenabschnitts (3), der mit wenigstens einem Ende mit dem Griffabschnitt (2) relativ unbeweglich verbunden ist, und mit einem Schwerpunkt (S), der innerhalb des Auflagenabschnitts (3) angeordnet ist, **dadurch gekennzeichnet, dass** ein Abstand (d2) zwischen der Griffachse (L1) und der Auflagenachse (L2) wenigstens 11 cm beträgt und die Sporthantel als ein geschlossen ringförmiger oder offen ringförmiger Korpus in ihrer äußeren Form ausgebildet ist und der Auflagenabschnitt (3) senkrecht zu einer Umfangsrichtung einen im Wesentlichen gleichbleibenden Querschnitt aufweist.

2. Sporthantel nach Anspruch 1,
**dadurch gekennzeichnet, dass** der Abstand (d2) zwischen 11 cm und 13 cm liegt.

3. Sporthantel nach Anspruch 1 oder 2,
**dadurch gekennzeichnet, dass** der Schwerpunkt (S) in Ausdehnung des Auflagenabschnittes (3) in Richtung der Auflagenachse (L2) mittig im Auflagenabschnitt (3) angeordnet ist.

4. Sporthantel nach Anspruch 1, 2 oder 3,
**dadurch gekennzeichnet, dass** der Griffabschnitt (2) entlang der Griffachse (L1) sich gegenüberliegend ein erstes und ein zweites Ende aufweist und der Auflagenabschnitt (3) entlang der Auflagenachse (L2) sich gegenüberliegend ein erstes und ein zweites Ende aufweist und das erste Ende des Griffabschnitts (2) mit dem ersten Ende des Auflagenabschnitts (3) mittels eines ersten Verbindungsabschnitts (4) und das zweite Ende des Griffabschnitts (2) mit dem zweiten Ende des Auflagenabschnitts (3) mittels eines zweiten Verbindungsabschnitts (5) relativ unbeweglich zueinander verbunden sind. und die Sporthantel (1) eine feste ringförmige geschlossene äußere Form annimmt.

5. Sporthantel nach einem der Ansprüche 1, 2 oder 3,
**dadurch gekennzeichnet, dass** der Griffabschnitt (2) entlang der Griffachse (L1) sich gegenüberliegend ein erstes und ein zweites Ende aufweist und der Auflagenabschnitt (3) entlang der Auflagenachse (L2) sich gegenüberliegend ein erstes und ein zweites Ende aufweist und das erste Ende des Griffabschnitts (2) mit dem ersten Ende des Auflagenabschnitts (3) mittels eines ersten Verbindungsabschnitts (4) verbunden ist und das zweite Ende des Griffabschnitts (2) keine direkte Verbindung mit dem zweiten Ende des Auflagenabschnitts (3) aufweist und die Sporthantel (1) eine feste, im Wesentlichen U-förmige äußere Form annimmt.

6. Sporthantel nach einem der Ansprüche 1 bis 5,
**dadurch gekennzeichnet, dass** der Auflagenabschnitt (3) einen maximalen Durchmesser (D2) zwischen 8,5 cm - 12 cm aufweist und der minimale Durchmesser (D1) des Griffabschnitts (2) 3 cm beträgt.

7. Sporthantel nach einem der vorstehenden Ansprüche,
**dadurch gekennzeichnet, dass** der maximale Durchmesser (D2) des Auflagenabschnitts (3) höchstens dreimal so groß ist wie der minimale Durchmesser (D1) des Griffabschnitts (2).

8. Sporthantel nach einem der vorstehenden Ansprüche,
**dadurch gekennzeichnet, dass** an ersten und an zweiten Enden jeweils ein Ende eines Befestigungsmittels (8) vorgesehen ist.

9. Sporthantel nach Anspruch 8,
**dadurch gekennzeichnet, dass** das Befestigungsmittel als längenverstellbares Band (8) ausgebildet ist.

10. Sporthantel nach einem der vorstehenden Ansprüche,
**dadurch gekennzeichnet, dass** eine Außenform der Sporthantel (1) durch einen vollflächigen Kunststoffüberzug ausgebildet ist.

11. Sporthantel nach einem der vorstehenden Ansprüche;
**dadurch gekennzeichnet, dass** der Griffabschnitt (2) eine Daumenkerbe aufweist.

## Claims

1. Sports dumbbell with a grip portion (2) running along the grip axis (L1), and a support axis (L2) of a support portion (3) which is spaced from the grip portion (2) perpendicularly to the grip axis (L1) and runs parallel to the grip axis (L1), which support portion (3) is connected relatively immovably by least one end to the grip portion (2), and with a centre of gravity (S) arranged inside the support portion (3), **characterised in that** a distance (d2) between the grip axis (L1) and the support axis (L2) is at least 11 cm and the sports dumbbell forms a closed annular or open annular body in its outer form and the support portion (3) has a substantially constant cross section pendendicular to a circumferential direction.

2. Sports dumbbell according to claim 1,
**characterised in that** the distance (d2) is between 11 cm and 13 cm.

3. Sports dumbbell according to claim 1 or 2,
**characterised in that** the centre of gravity (S) in the extension of the support portion (3) is arranged in the support portion (3) centrally in the direction of the support axis (L2).

4. Sports dumbbell according to claim 1, 2 or 3,
**characterised in that** along the grip axis (L1), the grip portion (2) has a mutually opposing first and second end, and along the support axis (L2), the support portion (3) has a mutually opposing first and second end, and the first end of the grip portion (2) is connected relatively immovably to the first end of the support portion (3) by means of a first connecting portion (4), and the second end of the grip portion (2) is connected relatively immovably to the second end of the support portion (3) by means of a second connecting portion (5), and the sports dumbbell (1) assumes a fixed, annular, closed outer form.

5. Sports dumbbell according to any of claims 1, 2 or 3,
**characterised in that** along the grip axis (L1), the grip portion (2) has a mutually opposing first and second end, and along the support axis (L2), the support portion (3) has a mutually opposing first and second end, and the first end of the grip portion (2) is connected to the first end of the support portion (3) by means of a first connecting portion (4), and the second end of the grip portion (2) has no direct connection to the second end of the support portion (3), and the sports dumbbell (1) assumes a fixed, substantially U-shaped outer form.

6. Sports dumbbell according to any of claims 1 to 5,
**characterised in that** the support portion (3) has a maximum diameter (D2) between 8.5 cm and 12 cm, and the minimum diameter (D1) of the grip portion (2) is 3 cm.

7. Sports dumbbell according to any of the preceding claims,
**characterised in that** the maximum diameter (D2) of the support portion (3) is at most three times as large as the minimum diameter (D1) of the grip portion (2).

8. Sports dumbbell according to any of the preceding claims,
**characterised in that** an end of a fixing means (8) is provided on each of the first and second ends.

9. Sports dumbbell according to claim 8,
**characterised in that** the fixing means is configured as a length-adjustable strap (8).

10. Sports dumbbell according to any of the preceding claims,
**characterised in that** an outer form of the sports dumbbell (1) is formed by a plastic coating covering the complete surface.

11. Sports dumbbell according to any of the preceding claims;
**characterised in that** the grip portion (2) has a thumb notch.

## Revendications

1. Haltère de sport avec une portion de préhension (2) qui s'étend le long d'un axe de préhension (L1) et avec un axe d'appui (L2), espacé de la portion de préhension (2) dans le sens perpendiculaire à l'axe de préhension (L1) et qui s'étend parallèlement à l'axe de préhension (L1), axe d'appui d'une portion d'appui (3) qui est reliée de manière relativement immobile à au moins une extrémité à la portion de préhension (2), et avec un point de gravité (S) qui est placé à l'intérieur de la portion d'appui (3), **caractérisée en ce qu'**un espacement (d2) entre l'axe de préhension (L1) et l'axe d'appui (L2) est d'au moins 11 cm et la forme extérieure de l'haltère de sport est configurée comme un corps annulaire fermé ou un corps annulaire ouvert et la portion d'appui (3) présente une section transversale substantiellement constante perpendiculairement à un sens circonférentiel.

2. Haltère de sport selon la revendication 1, **caractérisée en ce que** l'espacement (d2) se situe entre 11 cm et 13 cm.

3. Haltère de sport selon la revendication 1 ou 2, **caractérisée en ce que** le point de gravité (S) est placé dans l'extension de la portion d'appui (3) dans le sens de l'axe d'appui (L2) au milieu de la portion d'appui (3).

4. Haltère de sport selon la revendication 1, 2 ou 3, **caractérisée en ce que** la portion de préhension (2) présente une première et une seconde extrémité en face l'une de l'autre le long de l'axe de préhension (L1) et la portion d'appui (3) présente une première et une seconde extrémité en face l'une de l'autre le long de l'axe d'appui (L2) et la première extrémité de la portion de préhension (2) est reliée à la première extrémité de la portion d'appui (3) à l'aide d'une première portion de liaison (4) et la seconde extrémité de la portion de préhension (2) est reliée à la seconde extrémité de la portion d'appui (3) à l'aide d'une seconde portion de liaison (5) en étant immobiles l'une par rapport à l'autre et l'haltère de sport (1) prend une forme extérieure fermée solide en forme d'anneau.

5. Haltère de sport selon l'une des revendications 1, 2 ou 3, **caractérisée en ce que** la portion de préhension (2) présente une première et une seconde extrémité en face l'une de l'autre le long de l'axe de préhension (L1) et la portion d'appui (3) présente une première et une seconde extrémité en face l'une de l'autre le long de l'axe d'appui (L2) et la première extrémité de la portion de préhension (2) est reliée à la première extrémité de la portion d'appui (3) à l'aide d'une première portion de liaison (4) et la seconde extrémité de la portion de préhension (2) ne présente pas de liaison directe avec la seconde extrémité de la portion d'appui (3) et l'haltère de sport (1) prend une forme extérieure solide substantiellement en forme de U.

6. Haltère de sport selon l'une des revendications 1 à 5, **caractérisée en ce que** la portion d'appui (3) présente un diamètre maximal (D2) entre 8,5 et 12 cm et le diamètre minimal (D1) de la portion de préhension (2) est de 3 cm.

7. Haltère de sport selon l'une des revendications précédentes, **caractérisée en ce que** le diamètre maximal (D2) de la portion d'appui (3) est au plus trois fois le diamètre minimal (D1) de la portion de préhension (2).

8. Haltère de sport selon l'une des revendications précédentes, **caractérisée en ce qu'**une extrémité d'un moyen de fixation (8) est prévue à chacune des premières et des secondes extrémités.

9. Haltère de sport selon la revendication 8, **caractérisée en ce que** le moyen de fixation est configuré comme une bande réglable en longueur (8).

10. Haltère de sport selon l'une des revendications précédentes, **caractérisée en ce que** la forme extérieure de l'haltère de sport (1) est faite par un recouvrement de matière plastique à pleine surface.

11. Haltère de sport selon l'une des revendications précédentes, **caractérisée en ce que** la portion de préhension (2) présente une encoche pour le pouce.
